# EUROPÄISCHE PATENTSCHRIFT

(11) **EP 1 218 898 B1**
(45) Veröffentlichungstag und Bekanntmachung des Hinweises auf die Patenterteilung: **26.03.2003**
(21) Anmeldenummer: 00982938.3
(22) Anmeldetag: 27.09.2000
(51) Int. Cl.: H01H 1/22, H01H 73/04

(54) **NIEDERSPANNUNGS-LEISTUNGSSCHALTER MIT EINER SCHALTKAMMER UND EINEM BEWEGBAREN KONTAKTTRÄGER**
LOW-VOLTAGE POWER CIRCUIT BREAKER COMPRISING A SWITCHING CHAMBER AND A DISPLACEABLE CONTACT UNIT
DISJONCTEUR BASSE TENSION A CHAMBRE DE COMMUTATION ET PORTE-CONTACT MOBILE

(30) Priorität: 30.09.1999 DE 19948692; 30.09.1999 DE 19948695
(43) Veröffentlichungstag der Anmeldung: 03.07.2002
(73) Patentinhaber: SIEMENS AKTIENGESELLSCHAFT, 80333 München (DE)
(72) Erfinder: BACH, Michael, 12437 Berlin (DE); SCHMIDT, Detlev, 12055 Berlin (DE); SEBEKOW, Michael, 13125 Berlin (DE); THIEDE, Ingo, 12159 Berlin (DE); TUERKMEN, Sezai, 13629 Berlin (DE); SEIDLER-STAHL, Günter, 13359 Berlin (DE)
(86) Internationale Anmeldenummer: DE0003433
(87) Internationale Veröffentlichungsnummer: WO01024207

(56) Entgegenhaltungen:
- FR-A- 2 552 926
- FR-A- 2 686 453

## Beschreibung

Die Erfindung betrifft einen Niederspannungs-Leistungsschalter mit einer Schaltkammer und einem in der Schaltkammer schwenkbar angeordneten Kontaktträger zur Aufnahme von Kontakthebeln mit folgenden Merkmalen:
- Aufnahmeöffnungen für einen die Kontakthebel durchsetzenden Lagerbolzen,
- Aufnahmetaschen für Kontaktkraftfedern,
- seitliche Lagerarme zur schwenkbaren Lagerung des Kontaktträgers in Lagerstellen der Schaltkammer zwecks Überführung des Kontaktträgers in eine Einschaltstellung bzw. in eine Ausschaltstellung, und
- Lagermittel für einen Gelenkbolzen zur Kopplung des Kontaktträgers mit einer zur Schwenkung des Kontaktträgers in die Einschaltstellung bzw. die Ausschaltstellung dienenden Antriebsvorrichtung des Leistungsschalters.

Bisher wurden bei Leistungsschaltern für hohe Nennströme mit entsprechend großen Kontaktträgern, die mehrere parallele Kontakthebel aufweisen, immer zusammengesetzte Konstruktionen verwendet, bei denen ein Körper nur zur Aufnahme der Kontakthebel dient und seitlich an diesen Körper Seitenwände oder Hebel, in der Regel als Metallteile ausgebildet, durch Verschrauben oder auf andere Weise angesetzt sind, die dann die Schwenkung des Kontaktträgers in zugehörigen Lagerstellen der Schaltkammer ermöglichen.

Ein bewegbarer Kontaktträger dieser Art ist durch die DE 35 39 786 A1 bekannt geworden. Hier sind die Lagerarme Bestandteil eines Lagerbügels, der an einen Haltekörper für die Kontakthebel maßgerecht angepasst ist. Dabei handelt es sich um eine aus mehreren Metallteilen bestehende Konstruktion. Da hierbei der gesamte Kontaktträger spannungsführend ist, muss ein isolierendes Zwischenglied zwischen den Kontaktträger und die zugehörige Antriebsvorrichtung eingefügt sein.

Es sind auch bewegbare Kontaktträger bekannt, deren Lagerarme an einen mittleren Hauptkörper angefügt sind, der die Kontakthebel aufnimmt (DE 296 15 566 U1). Dabei können die Lagerarme aus Metall bestehen, während der mittlere, aus Teilstücken kombinierbare Hauptkörper aus isolierendem Kunststoff bestehen kann. Da die zur Antriebsvorrichtung führende Hebelkette an dem Hauptkörper angreift, kein gesondertes isolierendes Zwischenglied erforderlich, wenn der Hauptkörper aus isolierendem Kunststoff besteht.

Die in der beschriebenen bekannten Weise aus mehreren einzelnen Bestandteilen zusammengesetzten Konstruktionen sind zwar einfach und zweckmäßig, ergeben aber eine durch die Summe mehrerer Einzeltoleranzen bedingte relativ große Breitentoleranz, nämlich eine beiderseitige Blechtoleranz und eine Toleranz des zentralen Teiles. Auch steht dem Vorteil angepasster Herstellungsverfahren für die Einzelteile gegenüber, dass es mehrerer Fertigungsschritte zur Herstellung der Kontaktträger aus den Einzelteilen bedarf, wobei Fehler auftreten können. Ferner steht bei Lagerarmen aus Metall bzw. Blech dem Vorteil guter Festigkeit bei geringen Abmessungen gegenüber, dass es zu Spannungs-Verschleppungen von den Kontakthebeln zum Bereich der Lagerzapfen kommen kann, was zusätzliche Maßnahmen zur Aufrechterhaltung der gegenseitigen Isolation benachbarter Pole des Leistungsschalters erfordern kann, die den Polabstand unerwünscht vergrößern.

Der Erfindung liegt die Aufgabe zugrunde, einen Niederspannungs-Leistungsschalter so zu gestalten, dass der Aufwand für die bewegbaren Kontaktträger merklich gesenkt und die Eigenschaften des Leistungsschalters insgesamt verbessert werden.

Diese Aufgabe wird erfindungsgemäß dadurch gelöst, dass
- der Kontaktträger zur Begrenzung einer zur Richtung der Schwenkung quer verlaufenden Auslenkung seitliche Führungsflächen zum Zusammenwirken mit Gegenflächen der Schaltkammer des Leistungsschalters aufweist, und
- der komplette Kontaktträger mit den vorstehend genannten Merkmalen einstückig als Multifunktionsteil aus Kunststoff hergestellt ist.

Selbst wenn der Nachteil in Betracht gezogen wird, dass die seitlichen Lagerarme aus Kunststoff dicker ausgebildet sein müssen als Metallteile, ergibt sich ein Vorteil daraus, dass nur eine Toleranz vorhanden ist, nämlich die des einheitlichen Kunststoffkörpers. Es muss auch kein Platz für Befestigungselemente, wie überstehende Schraubenköpfe oder dergleichen, freigehalten werden und durch die glatten Seitenwände des Kontaktträgers wird eine gute Dichtigkeit gegen einen Durchtritt von Schaltgasen in diesem Bereich erreicht. Wesentlich ist in diesem Zusammenhang die Führung des Kontaktträgers an den Wänden der Schaltkammer, die eine Abstützung gegen Kräfte bewirkt, die beim Schalten quer zu der Schwenkbewegung des Kontaktträgers auftreten können. Diese Queroder Verdrehungskräfte werden somit von den Lagerarmen ferngehalten, was die Bemessung der Lagerarme und der zugehörigen Lagerstellen in den Wänden der Schaltkammer bedeutend erleichtert. Als überraschender Vorteil der verbesserten Führung des Kontaktträgers in der Schaltkammer ergeben sich geringere Bewegungswiderstände beim Schalten von Kurzschlüssen. Dies kommt dadurch zustande, dass die Gelenke der Hebelkette, die dem Kontaktträger mit seiner Antriebsvorrichtung verbindet, gleichfalls weniger durch Verkantung beansprucht werden und im Wesentlichen nur durch Zug- und Druckkräfte beansprucht werden. Dies ermöglicht daher im Vergleich zu bisher üblichen Schaltmechanismen eine günstigere Dimensionierung der gesamten Antriebskette.

Obwohl für das Zusammenwirken der Lagerarme des Kontaktträgers und der zugehörigen Lagerstellen der Schaltkammer unterschiedliche Gestaltungen vorstellbar sind und geeignet sein können, erweist es sich im Rahmen der Erfindung als zweckmäßig, dass die Lagerarme seitlich abragende zylindrische Zapfen zum Eingreifen in angepasste Lageröffnungen der Schaltkammer aufweisen. Solche Zapfen sind nämlich für die einstückige Herstellung des Kontaktträgers besonders geeignet, zumal sich erwiesen hat, dass die gegenüber Metallzapfen erforderliche Vergrößerung des Durchmessers der Zapfen aus Kunststoff in einem mit den gesamten Abmessungen des Kontaktträgers verträglichen Rahmen gehalten werden kann.

Eine wesentliche Verbesserung des Leistungsschalters kann nach einer Weiterbildung der Erfindung dadurch erreicht werden, dass der Kontaktträger Aufnahmemittel für eine Endlagen-Haltefeder besitzt. Bevor auf Einzelheiten der Gestaltung und Anordnung solcher Aufnahmemittel eingegangen wird, soll zunächst die Bedeutung der erwähnten Endlagen-Haltefeder erläutert werden. Zweck einer solchen Feder ist es, den bzw. die Kontaktträger und die angeschlossenen Teile der Antriebvorrichtung, insbesondere die Schaltwelle, im ausgeschalteten Zustand mit einer gewissen Kraft in ihrer Endstellung zu halten. Die Endlagen-Haltefeder wirkt daher im Sinne des Ausschaltens, ist aber wegen ihrer verhältnismäßig geringen Kraft nicht mit einer Ausschaltfeder zu verwechseln, wie sie bei Leistungsschaltern für andere Einsatzgebiete, beispielsweise Mittel- oder Hochspannung, benötigt wird. Demzufolge ist eine Endlagen-Haltefeder in einem Niederspannungs-Leistungsschalter wesentlich schwächer als die übrigen, für das Ein- und Ausschalten vorgesehenen Federn.

Beispielsweise zeigt die US-Patentschrift 5,731,560 den Antriebsmechanismus eines mehrpoligen Niederspannungs-Leistungsschalters für hohe Ströme und hohe elektrodynamische Kräfte. Hier greift eine Endlagen-Haltefeder an der Schaltwelle an. Das bedeutet, dass alle Pole in die AUS-Stellung gezogen werden. Diese Anordnung ist für strombegrenzende Leistungsschalter mit einer Einzelpolöffnung ungeeignet.

In der US-Patentschrift 3,832,504 ist ein weiterer Niederspannungs-Leistungsschalter dargestellt, bei welchem zwei Zugfedern mit ihrer einen Seite an einer die Schaltpole verbindenden Traverse angreifen und mit ihrer anderen Seite am Tragwerk des Schalters verankert ist. Diese Federn lassen eine polweise Einwirkung auf einzelne Kontaktträger nicht zu. Auch hier sind folglich alle Pole gemeinsam beaufschlagt, was, wie bereits gesagt, für strombegrenzende Leistungsschalter mit einer Einzelpolöffnung ungeeignet ist.

Dadurch, dass nun nach der zuvor erwähnten Weiterbildung der Erfindung in dem Kontaktträger Aufnahmemittel für eine Endlagen-Haltefeder angeordnet ist, wird die Möglichkeit geschaffen, jeden Pol eines mehrpoligen Leistungsschalters mit einer Endlagen-Haltefeder auszustatten und damit bei individueller stromabhängiger Öffnung jedes Poles sicherzustellen, dass der Kontaktträger unabhängig von der Schaltwelle geöffnet bleibt.

Dabei ist der Aufwand für die Herstellung der Aufnahmemittel für die Endlagen-Haltefeder am Kontaktträger vernachlässigbar, da er integraler Bestandteil des Multifunktionsteiles aus Kunststoff ist.

Während prinzipiell Aufnahmemittel für eine Endlagen-Haltefeder ausreichend erscheinen, empfiehlt es sich, Aufnahmemittel für eine zweite Endlagen-Haltefeder vorzusehen und beide Aufnahmemittel symmetrisch am Kontaktträger anzuordnen. Diese symmetrische Anordnung kann vorzugsweise dadurch verwirklicht werden, dass die Aufnahmemittel in den seitlichen Lagerarmen des Kontaktträgers abgeordnet sind.

Im vorstehenden Zusammenhang erweist es sich als vorteilhaft, wenn die Endlagen-Haltefeder als Schraubendruckfeder ausgebildet und die zu ihrer Abstützung vorgesehene Aufnahme als Aufnahmetasche für ein Ende der Endlagen-Haltefeder ausgebildet ist. Gegenüber Zugfedern, etwa entsprechend der US 3 832 504, wird der Vorteil erreicht, dass die Endlagen-Haltefeder als Druckfeder zwischen einer Rückwand der Schaltkammer und dem Kontaktträger abgeordnet werden kann daher problemlos zu montieren bzw. zu demontieren ist, wenn die Rückwand zur Wartung abgenommen wird.

Während vorstehend als Ausnahmemittel für die Endlagen-Haltefeder taschenartige Vertiefungen betrachtet wurden, können die Aufnahmemittel mit gleicher Wirkung und bei Verwendung gleicher Federn (Schraubendruckfeder) auch als Aufnahmestift ausgebildet sein. Für die Herstellung des Kontaktträgers als Multifunktionsteil bedeutet dies keinen Unterschied.

Da die Abmessungen der Endlagen-Haltefeder bei gegebener Kraft-Weg-Kennlinie von der Länge und den Eigenschaften des benutzten Federdrahtes abhängen, kann sich bei geeigneter Bemessung ein Außendurchmesser ergeben, der größer als die Wandstärke der Lagerarme ist. Statt diese mit einer entsprechenden Verdickung zur Schaffung einer Auflage für den gesamten Querschnitt der Endlagen-Haltefeder zu versehen, kann nach einer Ausgestaltung der Erfindung der betreffende Lagerarm an einer Schmalseite eine Ausnehmung mit gegenüberstehend derart angeordneten Wandflächen aufweisen, dass die Endlagen-Haltefeder mit beidseitigem Überstand über die Wandstärke des Lagerarmes zentrierend erfasst wird.

Als Werkstoff zur Herstellung des Kontaktträgers als Multifunktionsteil eignet sich insbesondere ein faserverstärkter Kunststoff, wobei sowohl mineralische als auch organische Fasern zur Anwendung gelangen können.

Die Erfindung soll nachfolgend zum besseren Verständnis anhand eines in den Figuren dargestellten bevorzugten, den Schutzumfang nicht einschränkenden Ausführungsbeispiels näher erläutert werden.

Die Figur 1 zeigt eine Schaltkammer eines Niederspannungs-Leistungsschalters mit einem Kontaktträger und angrenzenden Teilen teilweise im Schnitt.

Die Figur 2 zeigt einen Kontaktträger in perspektivischer Darstellung mit Blick auf die zur Aufnahme von Kontakthebeln vorgesehene Seite.

In der Figur 3 ist der Kontaktträger gleichfalls perspektivisch mit Blick auf die gegenüberliegende, zur Verbindung mit einer Antriebsvorrichtung vorgesehene Seite.

Die in der Figur 1 gezeigte Schaltkammer 1 eines Niederspannungs-Leistungsschalters ist aus einer Rückwand 2 und einem Vorderteil 2 zusammengesetzt. In bekannter Weise trögt die Rückwand Anschlussschienen zur Verbindung des Leistungsschalters mit einem äußeren Stromkreis. Im Bereich der Teilfuge zwischen der Rückwand 2 und dem Vorderteil 3 befindet sich eine Lagerstelle 4 zur schwenkbaren Lagerung eines Kontaktträgers 5. Eine schematisch angedeutete Antriebsvorrichtung 6 und eine die Antriebsvorrichtung 6 mit dem Kontaktträger 5 verbindende Hebelkette 7 dienen dazu, den Kontaktträger 5 zum Ein- und Ausschalten des Leistungsschalters um die Lagerstelle 4 zu schwenken.

Bei der folgenden näheren Beschreibung des Kontaktträgers wird zusätzlich auf die Figuren 2 und 3 Bezug genommen, da aus diesen einige Merkmale des Kontaktträgers 5 deutlicher als aus der Figur 1 allein ersichtlich sind.

Der Kontaktträger 5 dient zur Aufnahme von Kontakthebeln 8 (Fig. 1), die parallel zueinander in einer dem Bemessungsstrom des Leistungsschalters entsprechenden Anzahl angeordnet sind. Die Kontakthebel 8 werden von einem Lagerbolzen 10 durchsetzt, zu dessen Aufnahme in seitlichen Wangen 11 des Kontaktträgers 5 Lageröffnungen 12 vorgesehen sind. Je zwei Kontaktkraftfedern 13 beaufschlagen einen Kontakthebel 8 und sorgen für eine angemessene Kontaktkraft im eingeschalteten Zustand des Leistungsschalters. Am Kontaktträger 5 ruhen die Kontaktkraftfedern in Taschen 14.

Die erwähnten seitlichen Wangen 11 gehen nach unten (in Richtung der Lagerstellen 4) in Lagerarme 15 über, die seitlich nach außen abragende Zapfen 16 zum Eingreifen in die Lagerstellen 4 aufweisen. Unterhalb des Bereiches der Kontakthebel 8 enthalten die Lagerarme 15 Aufnahmemittel 17 für Endlagen-Haltefedern, von denen eine in der Figur 1 sichtbar ist. Diese Aufnahmemittel 17 sind als Aufnahmetaschen für die Enden der als Schraubendruckfedern ausgebildeten Endlagen-Haltefedern 18 ausgebildet. Obwohl die Endlagen-Haltefedern 18 einen Durchmesser besitzen, der größer als die Wandstärke der Lagerarme 15 ist, werden diese zentrierend von den Aufnahmemitteln 17 erfasst. Dies geschieht durch gegenüberliegend angeordnete Wandflächen 20, deren Radius an die Endlagen-Haltefeder 18 angepasst ist. Zwischen diesen Wandflächen 20 ist die Aufnahmetasche seitlich offen, so dass die Feder über den Lagerarm 15 überstehen kann, jedoch ihre Kraft mittig in den Lagerarm eingeleitet wird.

Die Endlagen-Haltefedern 18 stützen sich mit ihrem vom Kontaktträger abgewandten Enden an der Rückwand 2 der Schaltkammer 1 ab. Daher sind Endlagen-Haltefedern 18 zur Montage und Demontage problemlos zugänglich, wenn die Rückwand 2 abgenommen wird. Trotz ihrer Lage in der Schaltkammer werden Einflüsse von Schaltlichtbögen von den Endlagen-Haltefedern ferngehalten, da eine in der Figur 1 gezeigte Schürze 19 die Schaltgase reflektiert bzw. den Durchtritt nach unten (in Richtung der Lagerstellen 4) verhindert.

Wie schon erwähnt, ist der Kontaktträger 5 durch die Hebelkette 7 mit der Antriebsvorrichtung verbunden. Als Mittel zur Ankopplung der Hebelkette 7 an den Kontaktträger 5 besitzt dieser an seiner der Antriebsvorrichtung 6 zugewandten Seite Lagermittel 21 in der Gestalt von zwei angeformten Lageraugen, in denen sich Öffnungen zur Aufnahme der Enden eines in der Figur 1 gezeigten Gelenkbolzens 22 befinden. Die Hebelkette 7 kann insgesamt aus Metallteilen bestehen, weil der Kontaktträger 5 aus isolierendem Kunststoff besteht und hierdurch die elektrische Isolation der Antriebsvorrichtung gegenüber den spannungsführenden Kontakthebeln (Figur 1) gewährleistet ist.

Als weiteres wesentliches Merkmal besitzt der Kontaktträger 5 nach der Erfindung seitliche Führungsflächen 23 (Figuren 2 und 3), die mit Gegenflächen 24 (Figur 1) an den Wänden der Schaltkammer 1 zusammenwirken. Der Kontaktträger wird als einstückiges Multifunktionsteil so maßgenau hergestellt, dass die Führungsflächen 23 den Gegenflächen 24 mit nur geringer Toleranz gegenüberstehen. Infolgedessen werden quer zur Schwenkebene des Kontaktträgers 5 wirkende Kräfte großflächig in die Wände der Schaltkammer 1 eingeleitet, während die Lagerarme 15 mit den Zapfen 16 (Figuren 2 und 3) und die zugehörigen Lagerstellen 4 frei von diesen zusätzlichen Beanspruchen sind. Zur Wirksamkeit dieser Abstützung des Kontaktträgers 5 trägt es bei, dass die Führungsflächen 23 und die Gegenflächen 24 möglichst weit von den Zapfen 16 entfernt, nämlich an den Wangen 11, angebracht sind, zwischen denen sich die stromdurchflossenen Kontakthebel 8 befinden (Figur 1). Die Gegenflächen 24, von denen eine in der Figur 1 teilweise sichtbar ist, sind bogenförmig entsprechend dem Schwenkradius des Kontaktträgers 5 um die Lagerzapfen 16 angeordnet.

Die beschriebene Anordnung eignet sich gleichermaßen für einpolige oder mehrpolige Leistungsschalter. Die erläuterte Abstützung des Kontaktträgers gegen Querkräfte wirkt sich aber bei mehrpoligen Leistungsschaltern mit geringem Abstand der benachbarten Schaltkammern besonders vorteilhaft aus, weil bei diesen Leistungsschaltern die gegenseitige Beeinflussung der benachbarten Pole durch vom Strom herrührende Kräfte ausgeprägt ist.

## Patentansprüche

1. Niederspannungs-Leistungsschalter mit einer Schaltkammer (1) und einem in der Schaltkammer (1) schwenkbar angeordneten Kontaktträger (5) zur Aufnahme von Kontakthebeln (8) mit folgenden Merkmalen:
- Aufnahmeöffnungen (12) für einen die Kontakthebel (8) durchsetzenden Lagerbolzen (10),
- Aufnahmetaschen (14) für Kontaktkraftfedern (13),
- seitliche Lagerarme (15) zur schwenkbaren Lagerung des Kontaktträgers (5) in Lagerstellen (4) der Schaltkammer (1) zwecks Überführung des Kontaktträgers (5) in eine Einschaltstellung bzw. in eine Ausschaltstellung,
- Lagermittel (21) für einen Gelenkbolzen (22) zur Kopplung des Kontaktträgers (5) mit einer zur Schwenkung des Kontaktträgers (5) in die Einschaltstellung bzw. die Ausschaltstellung dienenden Antriebsvorrichtung (6) des Leistungsschalters,
**dadurch gekennzeichnet, dass**
- der Kontaktträger (5) zur Begrenzung einer zur Richtung der Schwenkung quer verlaufenden Auslenkung seitliche Führungsflächen (23) zum Zusammenwirken mit Gegenflächen (24) der Schaltkammer (1) des Leistungsschalters aufweist, und
- der komplette Kontaktträger (5) mit den vorstehend genannten Merkmalen einstückig als Multifunktionsteil aus Kunststoff hergestellt ist.

2. Niederspannungs-Leitungsschalter nach Anspruch 1,
**dadurch gekennzeichnet,**
**dass** die Lagerarme (15) seitlich abragende zylindrische Zapfen (16) zum Eingreifen in angepasste Lagerstellen (4) der Schaltkammer aufweisen.

3. Niederspannungs-Leitungsschalter nach Anspruch 1 oder 2,
**dadurch gekennzeichnet,**
**dass** der Kontaktträger (5) Aufnahmemittel (17) für eine Endlagen-Haltefeder (18) besitzt.

4. Niederspannungs-Leitungsschalter nach Anspruch 3,
**dadurch gekennzeichnet,**
**dass** weitere Aufnahmemittel (17) für eine Endlagen-Haltefeder (18) vorgesehen und beide Aufnahmemittel (17) symmetrisch am Kontaktträger (5) angeordnet sind.

5. Niederspannungs-Leitungsschalter nach Anspruch 4,
**dadurch gekennzeichnet,**
**dass** die Aufnahmemittel (17) für die Endlagen-Haltefedern (18) in den seitlichen Lagerarmen (15) des Kontaktträgers (5) angeordnet sind.

6. Niederspannungs-Leitungsschalter nach einem der Ansprüche 3 bis 5,
**dadurch gekennzeichnet,**
**dass** die Endlagen-Haltefeder (18) als Schraubendruckfeder ausgebildet und die zu ihrer Abstützung vorgesehenen Aufnahmemittel (17) jeweils als Aufnahmetasche für ein Ende der zugehörigen Endlagen-Haltefeder (18) ausgebildet ist.

7. Niederspannungs-Leitungsschalter nach einem der Ansprüche 3 oder 5,
**dadurch gekennzeichnet,**
**dass** die Aufnahmemittel als Aufnahmestift zum Eingreifen in die als Schraubendruckfeder ausgebildete Endlagen-Haltefeder (18) ausgebildet ist.

8. Niederspannungs-Leitungsschalter nach Anspruch 6,
**dadurch gekennzeichnet,**
**dass** zur Verwendung von Endlagen-Haltefedern (18) mit einem die Wandstärke der Lagerarme (15) übersteigenden Durchmesser die Lagerarme (15) an einer Schmalseite eine Ausnehmung mit gegenüberstehend derart angeordneten Wandflächen (20) aufweisen, dass die Endlagen-Haltefedern (18) mit beidseitigem Überstand über die Wandstärke des Lagerarmes (15) zentrierend erfasst werden.

9. Niederspannungs-Leistungsschalter nach Anspruch 3 oder einem der folgenden,
**dadurch gekennzeichnet,**
**dass** sich die Endlagen-Haltefeder(n) (18) zwischen den Aufnahmemitteln (17) am Kontaktträger (5) und einer Rückwand (2) der Schaltkammer (1) erstreckt bzw. erstrecken und dass zwischen den Endlagen-Haltefedern (18) und den Kontakthebeln (18) am Kontaktträger (5) eine Schürze (24) als Schutz gegen Einwirkungen von Schaltgasen angeordnet ist.

10. Niederspannungs-Leitungsschalter nach einem der vorangehenden Ansprüche,
**dadurch gekennzeichnet,**
**dass** der Kunststoff ein faserverstärkter Kunststoff ist.

## Claims

1. Low-voltage circuit breaker having a switching chamber (1) and having a contact support (5), which is arranged in the switching chamber (1) such that it can pivot, for holding contact levers (8), having the following features:
- retaining openings (12) for a bearing bolt (10) which passes through the contact lever (8),
- retaining pockets (14) for contact force springs (13),
- side bearing arms (15) for mounting the contact support (5), such that it can pivot, in bearing points (4) in the switching chamber (1) in order to move the contact support (5) to a connected position and to a disconnected position,
- bearing means (21) for a hinge bolt (22) for coupling the contact support (5) to a drive apparatus (6) for the circuit breaker, which drive apparatus (6) is used for pivoting the contact support (5) to the connected position and to the disconnected position,
**characterized in that**
- the contact support (5) has side guide surfaces (23), in order to limit any deflection running transversely with respect to the direction of the pivoting, for interaction with mating surfaces (24) of the switching chamber (1) of the circuit breaker, and
- the complete contact support (5) having the features mentioned above is produced integrally as a multifunction part from plastic.

2. Low-voltage circuit breaker according to Claim 1,
**characterized**
**in that** the bearing arms (15) have cylindrical pins (16), which project at the sides, for engaging in matched bearing points (4) in the switching chamber.

3. Low-voltage circuit breaker according to Claim 1 or 2,
**characterized**
**in that** the contact support (5) has retaining means (17) for an end position holding spring (18).

4. Low-voltage circuit breaker according to Claim 3,
**characterized**
**in that** further retaining means (17) are provided for an end position holding spring (18), and the two retaining means (17) are arranged symmetrically on the contact support (5).

5. Low-voltage circuit breaker according to Claim 4,
**characterized**
**in that** the retaining means (17) for the end position holding springs (18) are arranged in the side bearing arms (15) of the contact support (5).

6. Low-voltage circuit breaker according to one of Claims 3 to 5,
**characterized**
**in that** the end position holding spring (18) is in the form of a helical compression spring, and the retaining means (17) which are provided for supporting it are each in the form of a retaining pocket for one end of the associated end position holding spring (18).

7. Low-voltage circuit breaker according to one of Claims 3 or 5,
**characterized**
**in that** the retaining means are in the form of a retaining pin for engaging in the end position holding spring (18), which is in the form of a helical compression spring.

8. Low-voltage circuit breaker according to Claim 6,
**characterized**
**in that**, in order to use end position holding springs (18) with a diameter which is greater than the wall thickness of the bearing arms (15), the bearing arms (15) have a recess of one narrow face, with wall surfaces (20) arranged opposite such that the end position holding springs (18) are held in a centred manner with a projection on both sides beyond the wall thickness of the bearing arm (15).

9. Low-voltage circuit breaker according to Claim 3 or one of the following claims,
**characterized**
**in that** the end position holding spring or springs (18) extends or extend between the retaining means (17) on the contact support (5) and a rear wall (2) of the switching chamber (1), and in that an apron (24) is arranged on the contact support (5), between the end position holding springs (18) and the contact levers (18), as protection against the effects of switching gases.

10. Low-voltage circuit breaker according to one of the preceding claims,
**characterized**
**in that** the plastic is a fibre-reinforced plastic.

## Revendications

1. Disjoncteur basse tension comprenant une chambre (1) de commutation et un porte-contact (5) monté basculant dans la chambre (1) de commutation et destiné à recevoir des leviers (8) de contact ayant les caractéristiques suivantes:
- des ouvertures (12) de réception d'un axe (10) de palier traversant les leviers (8) de contact,
- des poches (14) de réception de ressorts (13) de force de contact,
- des bras (15) latéraux de palier pour le montage basculant du porte-contact (5) dans des points (4) de palier de la chambre (1) de commutation en vue de faire passer le porte-contact (5) dans une position de connexion ou dans une position de déconnexion,
- des moyens (21) de palier pour un axe (22) d'articulation destinés à coupler le porte-contact (5) à un dispositif (6) d'entraînement du disjoncteur servant à faire basculer le potte-contact (5) pour le mettre dans la position de connexion et dans la position de déconnexion,
**caractérisé en ce que**
- le ports-contact (5) a, pour limiter une déviation s'étendant transversalement à la direction de basculement, des surfaces (23) latérales de guidage qui coopèrent avec des surfaces (24) antagonistes de la chambre (1) de commutation du disjoncteur et
- le potte-contact (5) complet ayant les caractéristiques mentionnées précédemment est fabriqué en une seule pièce en tant que pièce multifonctionnelle en matière plastique.

2. Disjoncteur basse tension suivant la revendication 1,
**caractérisé en ce que** les bras (15) formant palier ont des tourillons (16) cylindriques en saillie latéralement destinés à pénétrer dans des points (4) adaptés de palier pour la chambre de commutation.

3. Disjoncteur basse tension suivant la revendication 1 ou 2,
**caractérisé en ce que** le porte-contact (5) a des moyens (17) de réception d'un ressort (18) de maintien de position d'extrémité.

4. Disjoncteur basse tension suivant la revendication 3,
**caractérisé en ce qu'**il est prévu d'autres moyens (17) de réception d'un ressort (18) de maintien en position d'extrémité et les deux moyens (17) de réception sont montés symétriquement sur le porte-contact (5).

5. Disjoncteur basse tension suivant la revendication 4,
**caractérisé en ce que** les moyens (17) de réception des ressorts (18) de maintien en position d'extrémité sont disposés dans les bras (15) latéraux de palier du potte-contact (5).

6. Disjoncteur basse tension suivant l'une des revendications 3 à 5,
**caractérisé en ce que** le ressort (8) de maintien en position d'extrémité est réalisé en ressort hélicoïdal de compression et les moyens (17) de réception prévus pour son appui sont constitués respectivement sous la forme de poches de réception d'une extrémité du ressort (18) de maintien de position d'extrémité qui lui est associé.

7. Disjoncteur basse tension suivant l'une des revendications 3 ou 5,
**caractérisé en ce que** les moyens de réception sont constitués sous la forme d'une broche de réception destinée à pénétrer dans le ressort (18) de maintien en position d'extrémité constitué en ressort de compression hélicoïdal.

8. Disjoncteur basse tension suivant la revendication 6,
**caractérisé en ce que** pour l'utilisation des ressorts (18) de maintien en position d'extrémité ayant un diamètre dépassant l'épaisseur de paroi des bras (15) de palier, les bras (15) de palier ont, sur un côté étroit, un évidement ayant des surfaces (20) de paroi opposées de façon à ce que les ressorts (18) de maintien en position d'extrémité soient pris de manière centrée avec dépassement des deux côtés au-delà de l'épaisseur de la paroi du bras (15) de palier.

9. Disjoncteur basse tension suivant la revendication 3 ou l'une des suivantes,
**caractérisé en ce que** le ou les ressortis) (18) de maintien en position d'extrémité s'étend ou s'étendent entre les moyens (17) de réception sur le potte-contact (5) et une paroi (2) arrière de la chambre (1) de commutation et **en ce qu'**il est prévu entre les ressorts (18) de maintien en position d'extrémité et les leviers (18) de contact sur le porte-contact (5) une jupe (24) servant de protection vis à vis de l'action des gaz de commutation.

10. Disjoncteur basse tension suivant l'une des revendications précédentes,
**caractérisé en ce que** la matière plastique est une matière plastique renforcée par des fibres.
